# FASCICULE DE BREVET EUROPEEN

(11) **EP 0 435 727 B1**
(45) Date de publication et mention de la délivrance du brevet: **24.05.1995**
(21) Numéro de dépôt: 90403557.3
(22) Date de dépôt: 12.12.1990
(51) Int. Cl.: E21B 43/18

(54) **Méthode et dispositif pour stimuler une zone souterraine par injection controlée de fluide provenant d'une zone voisine que l'on relie à la première par un drain traversant une couche intermédiaire peu perméable**
Verfahren und Vorrichtung zur Stimulation einer Untergrundformation durch Injektion eines Fluids aus einer benachbarten Schicht, die durch eine eine niedrigpermeable Zwischenschicht durchquerende Bohrung mit ersterer verbunden ist
Method and device for stimulation of an underground formation by injection of a fluid coming from an adjacent zone being connected to the first one by a drain hole transversing a low-permeable intermediate layer

(30) Priorité: 29.12.1989 FR 8917481
(43) Date de publication de la demande: 03.07.1991
(73) Titulaire: INSTITUT FRANCAIS DU PETROLE, 92502 Rueil-Malmaison (FR)
(72) Inventeur: Gadelle, Claude, F-92500 Rueil-Malmaison (FR); Lessi, Jacques, F-75580 Maule (FR); Renard, Gérard, F-92500 Rueil-Malmaison (FR)

(56) Documents cités:
- US-A- 2 736 381
- US-A- 2 856 000
- US-A- 3 258 069
- US-A- 4 601 353

## Description

La présente invention concerne une méthode pour stimuler une zone souterraine par injection différée de fluide sous pression provenant d'une zone voisine que l'on relie à la première au moyen d'un drain dévié traversant une couche intermédiaire très peu perméable. Dans toute la suite de ce texte, on désignera par drain dévié tout forage dont une partie au moins est horizontale ou relativement peu inclinée par rapport à l'horizontale.

La méthode selon l'invention permet plus particulièrement de stimuler la production d'une zone pétrolifère séparée d'une zone sous-jacente contenant un fluide sous pression, telle qu'une zone aquifère ou éventuellement pétrolifère.

Diverses techniques bien connues des spécialistes sont utilisées pour stimuler la production des zones pétrolifères. L'une d'entre elles consiste essentiellement à injecter un fluide sous pression dans la formation en production, capable de drainer le pétrole stagnant dans les roches en raison de sa viscosité.

Le brevet US-A-2 736 381 concerne la stimulation d'une formation par mise en communication avec une zone sous-jacente par un puits vertical et production par un autre puits vertical latéralement décalé par rapport au premier, foré au travers des couches de séparation.

Le brevet US-A-2 856 000 montre une application de la technique de stimulation d'une formation pétrolifère par une mise en communication contrôlée avec une zone sous-jacente renfermant des fluides à une pression supérieure. Deux puits sont forés, un premier puits servant à la mise en production de la zone supérieure, le deuxième puits, à la mise en production de la zone inférieure. Le deuxième puits est équipé de moyens de séparation permettant de séparer les effluents liquides et les effluents gazeux et d'injecter ces derniers dans la zone supérieure pour stimuler la production par l'autre puits. La communication différée des deux zones est effectuée en perforant le casing au niveau des deux formations.

Le fluide employé est par exemple de l'eau sous pression injectée par des drains forés au travers de la formation. Il peut s'agir aussi d'eau existant en profondeur, dans le bassin en production lui-même sous la forme d'une nappe aquifère sous-jacente.

Dans certains types de bassin, la nappe aquifère se trouve sous la zone pétrolifère et séparée d'elle par une couche très peu perméable en raison notamment de la présence de produits hydrocarbonés lourds et très visqueux ("tarmat"). On peut envisager d'utiliser cette eau sous-jacente pour stimuler la production d'une zone pétrolifère. La nappe d'eau étant localisée à une profondeur supérieure à celle de la zone pétrolifère, sa pression est supérieure. L'épuisement au moins partiel de la zone en production a pour effet d'accroître la surpression de l'eau dans la nappe sous-jacente par rapport aux fluides de la zone supérieure. L'injection éventuelle dans la formation pétrolière de cette eau en surpression doit permettre de drainer l'huile et de favoriser la production.

Les tentatives de stimulation des zones de production surmontant des nappes aquifères n'ont pas donné jusqu'ici les résultats escomptés. Des puits ou des drains verticaux ont été percés au travers de la zone pétrolifère, de manière à mettre le gisement pétrolifère en communication avec la nappe d'eau. Mais on a constaté que ce type de puits produisait essentiellement de l'eau. On peut expliquer ce résultat négatif par le fait que l'eau de la nappe a tendance à s'échapper directement vers la surface par le puits ainsi créé au lieu de pénétrer dans la formation pétrolifère. Ce phénomène persiste si l'on descend dans le puits un organe d'obturation car l'eau de la nappe à tendance à le contourner au travers des formations environnantes. Une obturation éventuelle du puits en surface amène une certaine diffusion de l'eau dans la zone pétrolifère. Mais les résultats ne sont pas très significatifs car le volume du gisement pénétré par l'eau reste relativement faible.

La méthode selon l'invention permet de stimuler la production d'une zone souterraine par injection différée d'un fluide provenant d'une zone voisine séparée de la première par une couche intermédiaire peu perméable, en évitant les inconvénients ci-dessus mentionnés.

Elle comporte :
- le forage d'au moins un drain dévié équipé d'un tube de cuvelage, au travers de la zone souterraine, de la couche intermédiaire et de la zone voisine la portion du drain traversant ladite zone souterraine étant très fortement déviée par rapport à la verticale sur une partie au moins de sa longueur, le tube de cuvelage étant pourvu d'un premier bloc d'obturation intermittente disposé dans la portion du tube, traversant la couche intermédiaire et d'un deuxième bloc d'obturation intermittente disposé dans la portion du tube au-dessus de la couche intermédiaire; et
- la mise en communication différée par l'intermédiaire du drain, de la zone voisine et de la zone souterraine par action sur le premier bloc d'obturation de manière à favoriser le drainage de ladite zone souterraine par ledit fluide sous pression.

Elle est caractérisée en ce que l'on place le deuxième bloc d'obturation au niveau de la zone souterraine dans une position intermédiaire pour séparer une zone d'injection d'une zone de production.

La méthode comporte par exemple le percement d'un drain dévié percé au travers d'une zone pétrolifère d'une zone intermédiaire et d'une zone aquifère.

La méthode comporte aussi par exemple le percement d'un drain dévié au travers d'une zone pétrolifère d'une couche intermédiaire et d'une seconde zone pétrolifère sous-jacente.

Le drain est percé par exemple au travers d'une couche intermédiaire très peu perméable. Il peut encore être percé au travers d'une couche intermédiaire non pétrolifère.

Une mise en production avantageuse est obtenue par cette obturation du drain dans sa partie déviée forée au travers de la zone souterraine, une partie au moins du drain constituant un puits de production.

Avec un seul drain on peut donc remplir deux fonctions, la mise en communication différée de la formation avec le fluide de stimulation et la collecte des effluents pétroliers libérés par la stimulation, au niveau où le drain traverse la formation.

Le dispositif de mise en oeuvre comporte un tube de cuvelage disposé dans un drain dévié reliant la zone souterraine et la zone adjacente, ce tube comportant une première et une deuxième portion de longueur pourvues d'ouvertures respectivement au niveau de chacune desdites zones, un premier bloc d'obturation disposé dans le tube au niveau de la couche intermédiaire et un deuxième bloc d'obturation pour confiner une partie au moins le tube.

Il est caractérisé en ce que le tube comporte dans sa partie traversant la zone souterraine, une troisième portion de longueur pourvue d'ouvertures, cette autre portion étant latéralement décalée par rapport à la deuxième portion dans la zone souterraine et le deuxième bloc d'obturation étant disposé dans le tube entre la première et la troisième portion de la zone souterraine.

L'injection de fluide sous pression dans une zone souterraine telle qu'un gisement pétrolier dont la pression interne est affaiblie du fait de la production, par l'ouverture différée du drain incliné convenablement confiné pour empêcher le fluide de s'échapper vers la surface, a pour effet de pousser l'huile vers les puits producteurs. L'utilisation d'un drain dévié (horizontal ou faiblement incliné sur l'horizontale permet d'augmenter le volume de la zone envahie par le fluide injecté. Lorsque la zone voisine est une zone aquifère active c'est-à-dire réalimentée en permanence par des entrées d'eau, la pression d'injection ne subit aucune chute sensible durant toute la phase de drainage. L'effet obtenu est plus durable.

D'autres caractéristiques et avantages de la méthode selon l'invention apparaîtront mieux à la lecture de la description ci-après d'un mode de réalisation décrit à titre d'exemple non limitatif, en se référant aux dessins annexés où :
- la Fig.1 montre de façon schématique une coupe d'une zone de production pétrolière surmontant une zone contenant un fluide sous pression, telle qu'une zone aquifère et un mode de réalisation de la méthode selon l'invention.

La zone pétrolifère Z1 produit du pétrole par au moins un puits de production P1. Ce puits peut être vertical comme indiqué sur la fig. 1 ou bien encore selon les cas, horizontal. Dans certains bassins, au-dessous de la zone pétrolifère Z1 et séparée d'elle par une couche très peu perméable L, se trouve une zone voisine renfermant un fluide sous pression. La pression de ce fluide est supérieure à la pression régnant dans la zone de production Z1 du fait que la zone voisine est à une profondeur plus grande, mais surtout du fait de l'épuisement partiel de la zone pétrolifère résultant de son exploitation. Ce fluide peut être de l'eau ou bien encore un fluide pétrolier. Quand la zone voisine est aquifère, elle est généralement du type actif i.e. elle est alimentée par des apports d'eau extérieurs et la pression qui y règne reste sensiblement constante. La couche intermédiaire L peut être par exemple une zone rendue presque imperméable en raison de la présence de produits hydrocarbonés très lourds et visqueux. Cette couche L peut aussi être d'un type non pétrolifère.

La méthode selon l'invention comporte le forage depuis la surface S d'un drain D dévié de manière à traverser la zone pétrolifère Z1 à l'horizontale ou suivant un angle faiblement incliné par rapport à l'horizontale. La direction de forage est infléchie de manière que le drain traverse la couche peu perméable L et pénètre dans la zone voisine Z2. Quand le drain est foré, il est pourvu d'un cuvelage ou casing C sur toute sa longueur. Des moyens d'obturation d'un type connu permettent de fermer de façon étanche l'espace annulaire entre le casing et le drain au niveau de la couche L par exemple. Sur au moins une portion 11 de sa longueur, là où il traverse la zone de production, le casing C est pourvu d'ouvertures latérales 01 mettant les formations traversées en communication avec l'intérieur du cuvelage ou casing C. De la même façon, au moins une portion d2 du cuvelage ou casing C dans sa partie forée au travers de la zone voisine Z2, est pourvue aussi d'ouvertures latérales O2. Une fois le cuvelage C en place, un dispositif d'obturation BP du type connu des spécialistes sous le nom de "bridge plug" est descendu dans le drain jusque dans la couche intermédiaire L. Depuis l'installation de surface, au moyen d'un dispositif de commande non représenté, on actionne le premier bloc d'obturation BP de manière à fermer toute communication entre les deux zones Z1 et Z2.

Le drain peut être foré à tout moment, avant la mise en production de la zone Z1 pétrolifère ou éventuellement au cours de la période de production.

Suivant le mode de réalisation de la Fig.1, le drain D est agencé de manière à pouvoir être utilisé comme puits de production. A cet effet, le cuvelage C est pourvu dans sa partie déviée qui traverse la zone de production, d'une autre portion de longueur d3 pourvue d'orifices latéraux O3. Selon les cas, cette autre portion de cuvelage d3 est plus ou moins distante de la portion d1 par où peut rentrer l'eau provenant de la zone Z2 et latéralement décalée par rapport à celle-ci. Entre les deux portions d1 et d3 ouvertes toutes les deux dans la zone Z1, est disposé un organe B1 d'obturation dont la fermeture peut être déclenchée depuis l'installation de surface de la même façon que le dispositif d'obturation BP.

Au cours de la période de production, quand une stimulation de la production est néccessaire, on ouvre le dispositif d'obturation BP et l'on ferme l'organe B1 de manière à confiner le drain D. L'eau issue de la zone sous-jacente Z2, pénètre dans la zone de production Z1 par les ouvertures de la partie d1 et chasse l'huile vers la partie d3 du cuvelage C ouverte sur le milieu extérieur.

La méthode selon l'invention permet ainsi d'utiliser au mieux le fluide à haute pression disponible en profondeur à des fins de stimulation de production pétrolière.

## Revendications

1. Méthode pour stimuler la production d'une zone souterraine (Z1) séparée d'une zone voisine (Z2) contenant un fluide sous pression par une couche intermédiaire (L) comportant
- le forage d'au moins un drain dévié (D) équipé d'un tube de cuvelage (C), au travers de la zone souterraine, de la couche intermédiaire et de la zone voisine la portion du drain traversant ladite zone souterraine étant très fortement déviée par rapport à la verticale sur une partie au moins de sa longueur, le tube de cuvelage étant pourvu d'un premier bloc d'obturation intermittente (BP) disposé dans la portion du tube, traversant la couche intermédiaire (L) et d'un deuxième bloc (B1, B0) d'obturation intermittente disposé dans la portion du tube (C) au-dessus de la couche intermédiaire; et
- la mise en communication différée par l'intermédiaire du drain, de la zone voisine (Z2) et de la zone souterraine (Z1) par action sur le premier bloc d'obturation de manière à favoriser le drainage de ladite zone souterraine par ledit fluide sous pression; la méthode étant
caractérisée en ce que l'on place le deuxième bloc d'obturation au niveau de la zone souterraine dans une position intermédiaire pour séparer une zone (d1) d'injection d'une zone (d3) de production.

2. Méthode selon la revendication 1, caractérisée en ce que le drain dévié est percé au travers d'une zone pétrolifère, d'une couche intermédiaire et d'une zone aquifère.

3. Méthode selon la revendication 1, caractérisée en ce que le drain dévié (D) est percé au travers d'une zone pétrolifère, d'une couche intermédiaire et d'une deuxième zone pétrolifère sous-jacente.

4. Méthode selon l'une des revendications précédentes, caractérisée en ce que le drain est percé au travers d'une couche intermédiaire très peu perméable.

5. Méthode selon la revendication 4, caractérisée en ce que le drain dévié est percé au travers d'une couche intermédiaire non pétrolifère.

6. Dispositif pour stimuler la production d'une zone souterraine (Z1) séparée d'une zone adjacente (Z2) contenant du fluide à une pression supérieure à celle de la zone pétrolifère, par une couche (L) très peu perméable comportant un tube de cuvelage (C) disposé dans un drain dévié (D) reliant la zone souterraine et la zone adjacente, ledit tube (C) comportant une première et une deuxième portion de longueur (d1, d2) pourvues d'ouvertures (01, 02) respectivement au niveau de chacune desdites zones, un premier bloc d'obturation (BP) disposé dans le tube au niveau de la couche intermédiaire et un deuxième bloc d'obturation (BO) pour confiner une partie au moins dudit tube (C), caractérisé en ce que le tube (C) comporte dans sa partie traversant la zone souterraine (Z1), une troisième portion de longueur (d3) pourvue d'ouvertures (03), cette autre portion étant latéralement décalée par rapport à la deuxième portion (d2) dans la zone souterraine et le deuxième bloc d'obturation (B1) étant disposé dans le tube (C) entre la première et la troisième portion de la zone souterraine (Z1).

## Claims

1. A method of stimulating production in a subterranean zone (Z1) separated from a neighbouring zone (Z2) containing a fluid under pressure by an Intermediate layer (L) consisting in:
- drilling at least one inclined drain (D) fitted with a lining tube (C) through the subterranean zone, the intermediate layer and the neighbouring zone, the section of the drain crossing this subterranean zone being very sharply inclined with respect to the vertical over at least one section of its length, the lining tube being provided with a first Intermittent blocking device (BP) located in the portion of the tube that passes through the intermediate layer (L) and a second intermittent blocking device (B1, B0) located in the portion of the tube (C) above the intermediate layer; and
- providing delayed communication by means of the drain between the neighbouring zone (Z2) and the subterranean zone (Z1) by operating the first blocking device so as to stimulate drainage of the subterranean zone by means of the pressurised fluid; the method being characterised in that the second blocking device is placed at the level of the subterranean zone in an intermediate zone in order to separate an injection zone (d1) from a production zone (d3).

2. A method as claimed in claim 1, characterised in that the inclined drain is drilled through a petroliferous zone, an intermediate layer and an aquiferous zone.

3. A method as claimed in claim 1, characterised in that the inclined drain (D) is drilled through a petroliferous zone, an intermediate layer and a second adjacent, underlying petroliferous zone.

4. A method as claimed in one of the previous claims, characterised in that the drain is drilled through an intermediate layer that is not very permeable.

5. A method as claimed in claim 4, characterised in that the inclined drain is drilled through a non-petroliferous intermediate layer.

6. A device for stimulating production in a subterranean zone (Z1) separated from a neighbouring zone (Z2) containing fluid at a pressure greater than that of the petroliferous zone by a virtually impermeable layer (L), comprising a lining tube (C) arranged in an inclined drain (D) linking the subterranean zone and the neighbouring zone, this tube (C) having first and second lengths (d1, d2) provided with apertures (01, 02) at the respective levels of each of the zones, a first blocking device (BP) arranged in the tube at the level of the intermediate layer and a second blocking device (BO) to confine at least one section of this tube (C), characterised in that the tube (C) has at its section crossing through the subterranean zone (Z1) a third length (d3) provided with apertures (03), this other length being laterally offset from the second length (d2) in the subterranean zone and the second blocking device (B1) being arranged in the tube (C) between the first and second sections of the subterranean zone (Z1).

## Patentansprüche

1. Verfahren zum Stimulieren der Produktion einer unterirdischen Zone (Z1), die von einer benachbarten ein Fluid unter Druck enthaltenden Zone (Z2) durch eine Zwischenzone (L) getrennt ist, umfassend:
- das Bohren wenigstens eines abgelenkten mit einem Ausbaurohr (C) ausgestatten Drains (D), durch die unterirdische Zone, die Zwischenschicht und die benachbarte Zone hindurch, wobei der diese unterirdische Zone durchsetzende Drain sehr stark bezüglich der Vertikalen über wenigstens einen Teil seiner Länge abgelenkt ist, das Ausbaurohr mit einem ersten Block zum intermittierenden Verschließen (BP), der in dem die Zwischenschicht (L) durchsetzenden Rohrteil oder Rohrstück, angeordnet ist und mit einem zweiten Block (B1, B0) zum intermittierenen Verschließen versehen ist, der in dem Teil des Rohres (C) oberhalb der Zwischenschicht angeordnet ist und
- das verzögerte In-Verbindung-Setzen der benachbarten Zone (Z2) und der unterirdischen Zone (Z1) vermittels des Drains durch Einwirken auf den ersten Schließblock, derart, daß die Drainage dieser unterirdischen Schicht durch dieses Fluid unter Druck begünstigt ist; wobei das Verfahren sich dadurch auszeichnet, daß man den zweiten Schließblock in Höhe der unterirdischen Schicht in einer Zwischenposition anordnet, um eine Injektionszone (d1) von einer Produktionszone (d3) zu trennen.

2. Verfahren nach Anspruch 1, dadurch gekennzeichnet, daß der abgelenkte Drain durch eine erdölführende Zone, eine Zwischenzone und eine wasserführende Zone hindurch gebohrt wird.

3. Verfahren nach Anspruch 1, dadurch gekennzeichnet, daß der abgelenkte Drain (D) durch eine erdölführende Zone, eine Zwischenschicht und eine darunter befindliche erdölführende Zone hindurch gebohrt wird.

4. Verfahren nach einem der vorliegenden Ansprüche, dadurch gekennzeichnet, daß der Drain durch eine sehr wenig permeable Zwischenschicht hindurch gebohrt wird.

5. Verfahren nach Anspruch 4, dadurch gekennzeichnet, daß der abgelenkte Drain durch eine Erdöl-nicht-führende Zwischenschicht gebohrt wird.

6. Vorrichtung zum Stimulieren der Produktion einer unterirdischen Zone (Z1), die von einer benachbarten Fluid, unter einem Druck höher als dem der erdölführenden Zone enthaltenden Zone durch eine sehr wenig permeable Schicht (L) getrennt ist, die ein Ausbaurohr (C) umfaßt, das in einem abgelenkten Drain, der die unterirdische Zone und die benachbarte Zone verbindet, angeordnet ist, wobei dieses Rohr (C) ein erstes und ein zweites Längsstück (d1, d2), die mit Öffnungen (O1, O2) jeweils in Höhe jeder dieser Schichten versehen sind, einen ersten Schließblock (BP) in dem Rohr in Höhe der Zwischenschicht und einen zweiten Schließblock (BO) umfaßt, um wenigstens einen Teil dieses Rohres (C) zu begrenzen, dadurch gekennzeichnet, daß das Rohr (C) in seinem die unterirdische Zone (Z1) durchsetzenden Teil ein drittes mit Öffnungen (O3) versehenes Längsstück (d3) umfaßt, wobei dieses andere Stück oder dieses andere Teil seitlich bezogen auf das zweite Stück oder den zweiten Teil (d2) in der unterirdischen Zone versetzt ist und der zweite Schließblock (B1) in dem Rohr (C) zwischen dem ersten und zweiten Teil der unterirdischen Zone (Z1) angeordnet ist.
